# NEUE EUROPÄISCHE PATENTSCHRIFT

(11) **EP 0 182 158 B2**
(45) Veröffentlichungstag und Bekanntmachung des Hinweises auf die Entscheidung über den Einspruch: **06.04.1994**
(45) Hinweis auf die Patenterteilung: 25.04.1990
(21) Anmeldenummer: 85113819.8
(22) Anmeldetag: 30.10.1985
(51) Int. Cl.: B24B 19/02

(54) **Schleifkopf**
Grinding head
Tête porte-meule

(30) Priorität: 07.11.1984 CH 5342/84
(43) Veröffentlichungstag der Anmeldung: 28.05.1986
(73) Patentinhaber: Wiederkehr, Hans, Dr., CH-8153 Rümlang (CH)
(72) Erfinder: Wiederkehr, Hans, Dr., CH-8153 Rümlang (CH)
(74) Vertreter: Weiss, Peter, Dr. rer.nat.

(56) Entgegenhaltungen:
- DE-A- 2 552 259
- DE-C- 33 621
- DE-C- 419 416
- DE-U- 8 417 176
- FR-A- 1 256 688
- SU-A- 530 780
- US-A- 988 577
- US-A- 2 319 582
- US-A- 3 868 887

## Beschreibung

Die Erfindung betrifft einen Schleifkopf zum Bearbeiten von Nuten und andern Vertiefungen, in welchem eine Lagerung für ein rotierendes Schleifwerkzeug und Antriebsteile zum Antrieb des Schleifwerkzeugs untergebracht sind und welcher an einem Tragteil befestigt ist, wobei der Schleifkopf ein stabförmiger Körper ist, in welchem das den Körper an gegenüberliegenden Seiten überragende Schleifwerkzeug an dem einen Ende des Körpers gelagert ist sowie von dem andern, antriebseitigen Ende über ein Getriebe mit der das Schleifwerkzeug tragenden Welle verbunden ist, wobei der Schleifkopf mit einem, ein Gehäuse aufweisenden Befestigungsflansch zu Aufnahme der Antriebswelle des Schleifkopfes verbunden ist.

Zum Bearbeiten von Nuten und andern Vertiefungen werden vor allem das Räumen und das Stossen derselben verwandet, Beiden Verfahren sind verhältnismässig enge Grenzen gesetzt, da Werkstücke aus hochfestem Material oder gar gehärtetem Material nicht damit bearbeitet werden können.

Aus DE-A-2 552 259 ist ein Schleifkopf bekannt, bei dem das Schleifwerkzeug innerhalb des Querschnittes eines stabförmigen Körpers auf einer Welle gelagert ist. Diese Welle wird durch einen Riementrieb angetrieben, der sich längs eines stabförmigen Körpers bis zu dem dem Schleifwerkzeug gegenüberliegenden Antriebsende erstreckt. Die Benetzung des Riemens durch die Schleifflüssigkeit ist unvermeidlich, weshalb dadurch die Lebensdauer des Riemens vermindert wird. Um dieser Benetzung des Riemens entgegenzuwirken, ist vorgesehen, dass die Lagerung des Schleifwerkzeuges und der Riemen durch ein Übergeschobenes Abdeckrohr und eine Abdeckhülse völlig abgekapselt wird. Dies bedeutet einen erheblichen zusätzlichen Aufwand, der auch Dichtungsprobleme beim Gebrauch mit sich bringt.

Der Erfindung liegt die Aufgabe zugrunde, einen Schleifkopf der eingangs beschriebenen Art so auszugestalten, dass damit unter Vermeidung der Nachteile der bekannten Schleifköpfe und Vertiefungen auch in engen Bohrungen exakt bearbeitet werden können.

Diese Aufgabe wird dadurch gelöst, dass als Antriebsteil ein Hochfrequenzmotor vorgesehen ist, der mit einer Längswelle gekuppelt ist, welche sich durch den stabförmigen Körper in einer zur Längsachse desselben parallelen, exzentrischen Längsbohrung erstreckt und über ein Zahnradgetriebe mit Schraubenrädern mit der Welle des Schleifwerkzeuges verbunden ist, und das von den beidseits des Schleifwerkzeugs angeordneten, die Welle des Schleifwerkzeugs abstützenden Lager das von dem Zahnradgetriebe entferntere lager in einem am stabförmigen Körper fest angeordneten Arm aufgenommen ist.

Weiter umfasst die Erfindung auch eine Maschine, mit dem der Einsatz des Schleifkopfes in optimaler Weise gewährleistet wird. Diese Aufgabe wird dadurch gelöst, dass ein ortsfester Träger ein mit den Enden von zwei vertikalen Säulen fest verbundenes, horizontales Joch ist, auf dem der Schleifkopf in Längsrichtung des Joches verschiebbar gelagert ist, wobei ein bezüglich des Abstandes zum ortsfesten Träger an den Säulen höhenverstellbargeführterTräger als Arbeitstisch für das Werkstück ausgebildet ist, welcher mit einem Einfach- oder einem Kreuzschlitten und vorzugsweise mit einem Teilapparat ausgerüstet ist.

Die Erfindung ist in derZeichnung in einigen Ausführungsbeispielen dargestellt und nachfolgend beschrieben, Es zeigen:
Fig. 1 ein schematisch dargestellter Längsschnitt eines Schleifkopfes,
Fig. 2 Einsatzbeispiele des Schleifkopfes nach
Fig. 1, wobei a) das Schleifen einer Innennut, b) das Schleifen einer Aussennut, c) das Schleifen einer quadratischen Bohrung und d) das Schleifen einer Vertiefung zeigt,
Fig. 3 eine Ansicht des untern Endes des Schleifkopfes nach Fig. 2 in zwei Stellungen zur Erläuterung des Verfahrens zum Schleifen von Nuten in Bohrungen und
Fig. 4 eine schematisch dargestellte Seitenansicht einer Schleifmaschine mit horizontalem Arbeitstisch und einem darüber angeordneten Schleifkopf.

Der in Fig. 1 dargestellte Schleifkopf 1 weist an seinem antriebsseitigen Ende 7 einen Befestigungsflanch 8 auf, der integral mit einem Gehäuseteil 10 verbunden ist. Im Gehäuseteil 10 ist als weiterer Antriebsteil ein Hochfrequenzmotor 13, z.B. mit einer Flüssigkeits-Umlaufkühlung, gelagert, der mit einer in einem stabförmigen Körper 6 drehbar auf einer Antriebswelle 14 gelagerten Zahnkupplung 18 verbunden ist. Die Antriebswelle 14 erstreckt sich exzentrisch durch den stabförmigen Körper 6 und treibt eine Schleifwelle 19 mit einem Schleifwerkzeug 3, z.B. eine Schleifscheibe, überein Schraubgetriebe 20 an, von dem in Fig. 1 das aufder Antriebswelle 14 befindliche Rad 21 sichtbar ist, während das auf der Schleifwelle 19 sitzende darunterliegende Rad nicht sichtbar ist. Die Schleifwelle 19 ist in Lagern 22, 23, z.B. Wälzlagern, gelagert zwischen denen das Schleifwerkzeug 3 durch einen Mitnehmerring 24 gehalten ist, das Lager 22 ist in einem Arm 25 gelagert, der am stabförmigen Körper 6 mittels eines Stiftes 26 und Schrauben 27 am stabförmigen Körper 6 befestigt ist.

Fig. 1 zeigt weiter ein strichpunktiert dargestelltes Werkstück 30, in dessen Bohrung der Schleifkopf 1 eintaucht und Nuten 31 bearbeitet, wie dies anhand von Fig. 3 noch im Detail erläutert wird. In Fig. 2 sind einige, mit dem Schleifkopf nach Fig. 1 ausführbare Bearbeitungsbeispiele dargestellt, wobei diese das Schleifen a) einer Nut in einer Bohrung, b) einer Aussenrippe, c) einer Rechteckbohrung und d) einer Aussenvertiefung zeigen.

Das in Fig. 3 dargestellte, zu bearbeiten bestimmte Werkstück 30 weist eine Bohrung 36 auf, in welcher vier Nuten 37 (nur drei ersichtlich) mit einem Fräskopf nach Fig. 1 bearbeitet werden, bei dem in Fig. 3 das freie Ende 2 von unten sichtbar ist. Aus Fig. 3 ist weiter ersichtlich, dass das Schleifwerkzeug 3, z.B. eine Schleifscheibe, nicht nur in Fig. 1 nach unten, sondern auch seitlich aus dem Querschnitt des stabförmigen Körpers 6 ragt. Damit ergibt sich die Möglichkeit, je eine gegenüberliegende Flanke 38, 39 zweier gegenüberliegender Nuten 37 in derselben Aufspannung zu bearbeiten, wobei lediglich eine Verschiebung des das Werkstück 30 tragenden Schlittens oder des Schleifkopfes 1 erforderlich ist. Sind die Flanken 38, 39 bearbeitet, wird das Werkstück um 180° gedreht, worauf nun die gegenüberliegenden Flanken 40, 41 in einer Aufspannung bearbeitet werden. Durch die Ausbildung des Schleifkopfes nach Fig. 2 wird eine äusserst genaue Bearbeitung von Nutenflanken mit einer geringen Zahl Leerbewegungen erreicht.

In Fig. 4 ist eine Schleifmaschine beschrieben, die mit dem beschriebenen Schleifkopf 1 ausgerüstet ist. Der Einsatz solcher Maschinen kommt dann in Frage, wenn Nuten oder andere Vertiefungen bzw. Erhebungen in grösserem Umfang geschliffen werden müssen.

In Fig. 4 weist die Schleifmaschine 45 ein aufeiner Unterlage 46, z.B, einem Fundament abgesetztes Maschinenbett 47 auf. Auf dem Maschinenbett 47 sind zwei senkrechte Säulen 48,49 abgestützt, die an ihrem obern Ende mit einem horizontalen Träger 50 festverbunden sind, Auf dem Träger 50 ist ein Schleifkopf 1 mit einem Gehäuse 10 auf einem horizontal verschiebbaren Schlitten 51 gelagert, Das Gehäuse 10 kann hierbei zweckmässig den motorischen Antrieb, wie in Fig. 1, enthalten. An den Säulen 48, 49 ist ein horizontaler Arbeitstisch 52 in Führungen 53, 54 höhenverstellbar geführt. Auf dem Arbeitstisch 52 ist ein Kreuzschlitten 55 mit einem Teilapparat 56 befestigt, mit dem die durch Pfeile angedeuteten Bewegungen ausgeführt werden können. Die Höhenverstellbarkeit des Arbeitstisches 52 und die Seitenverstellbarkeit des Schlittens 51 sind ebenfalls durch Pfeile angegeben und als handbetätigte Verstellantriebe dargestellt. Der Kreuzschlitten 55 kann auch als Einfachschlitten ausgebilet sein, da er bei vorhandener Seitenbeweglichkeit des Schlittens 51 mit dem Schleifkopf 1 nur in einer Richtung bewegt werden muss. Das auf dem Kreuzschlitten 55 gelagerte und mit dem Schleifkopf 1 zu bearbeitende Werkstück ist der Einfachheit halber nicht dargestellt. Im Maschinenbett 47 kann ein Antrieb, z.B. ein Hydroantrieb, für die Höhenverstellung des Arbeitstisches 52 untergebracht sein; zur Steuerung und Regelung der an der Maschine 45 eingesetzten Antriebe dient ein Schaltschrank 58.

Mit der beschriebenen Schleifmaschine ist es möglich, den Schleifkopf 1 in optimaler Weise einzusetzen und mit dem Schleifkopf nach Fig. 1 die Bearbeitung von jeweils zwei gegenüberliegenden Nutenflnaken in derselben Einstellung der Maschine durchzuführen.

Der Schleifkopf 1 kann auch als Fräskopf verwendet wreden. Im Hinblich auf die unterschiedlichen Drehzahlen beim Fräsen und Schleifen sind dann die Uebersetzungen der Antriebe, Antriebsteile und der weiteren Antriebsteile in dem Gehäuse 10 entsprechend anzupassen.

## Patentansprüche

1. Schleifkopf zum Bearbeiten von Nuten und andern Vertiefungen, in welchem eine Lagerung für ein rotierendes Scheibenförmiges Schleifwerkzeug und Antriebsteile zum Antrieb des Schleifwerkzeugs untergebracht sind und welcher an einem Tragteil befestigt ist, wobei der Schleifkopf (1) ein stabförmiger Körper (6) ist, in welchem das den Körper an gegenüberliegenden Seiten überragende Schleifwerkzeug (3) an dem einen Ende (2) des Körpers gelagert ist sowie von dem andern, antriebseitigen Ende (7) über ein Getriebe mit der das Schleifwerkzeug tragenden Welle verbunden ist, wobei der Schleifkopfmit einem, ein Gehäuse (10) aufweisenden Befestigungsflansch (8) zur Aufnahme der Antriebsteile des Schleifkopfes verbunden ist, dadurch gekennzeichnet, dass als Antriebsteil ein Hochfrequenzmotor (13) vorgesehen ist, der mit einer Längswelle gekuppelt ist, welche sich durch den stabförmigen Körper (6) in einer zur Längsachse desselben parallelen, exzentrischen Längsbohrung erstreckt und über ein Zahnradgetriebe (20) mit Schraubenrädern (21) mit der Welle des Schleifwerkzeuges verbunden ist, und dass von den beidseits des Schleifwerkzeugs angeordneten, die Welle des Schleifwerkzeugs abstützenden Lager (22, 23) das von dem Zahnradgetriebe entferntere Lager (22) in einem am stabförmigen Körper (6) fest angeordneten Arm (25) aufgenommen ist.

2. Schleifmaschine (45) mit einem Schleifkopf nach Anspruch 1, dadurch gekennzeichnet, dass ein ortsfester Träger (50) ein mit den Enden von zwei vertikalen Säulen (48, 49) fest verbundenes, horizontales Joch ist, auf dem der Schleifkopf (1) in Längsrichtung des Joches verschiebbar gelagert ist, wobei ein bezüglich des Abstandes zum ortsfesten Träger an den Säulen höhenverstellbargeführter Träger (52) als Arbeitstisch für das Werkstück ausgebildet ist, welcher mit einem Einfach-oder einem Kreuzschlitten (55) und vorzugsweise mit einem Teilapparat (56) ausgerüstet ist.

## Claims

1. Grinding head for machining grooves and other depressions in which a mounting for a rotating and disc-shaped grinding tool and drive components for driving the grinding tool are installed and which is fixed to a carrier part, wherein the grinding head (1) is a rod shaped body (6) in which the grinding tool (3) which projects from the body on oppositely lying sides, is mounted at the one end (2) of the body, as well as connected with h the shaft carrying the grinding tool via a gear from the other drivewards end (7), wherein the grinding head is connected by means of a fixing flange (8) having a housing (10) for receiving the drive components of the grinding head, characterised in that, as drive component, a high frequency motor (13) is provided which is coupled with a longitudinal shaft which extends through the rod shaped body (6) in an eccentric longitudinal bore parallel to the longitudinal axis thereof and is connected via a toothed gear (20) with helical gears (21) with the shaft of the grinding tool, and that of the bearings (22, 23) supporting the shaft of the grinding tool arranged on both sides of the grinding tool, the bearing (22) more remote from the toothed gear, is taken up in an arm (25) arranged fixed to the rod shaped body (6).

2. Grinding machine (45) with a grinding head according to claim 1, characterised in that a fixed position carrier (50) is a horizontal yoke fixedly connected with the ends of two vertical columns (48, 49) on which the grinding head (1) is slidably mounted in the longitudinal direction of the yoke, wherein a carrier (52) guided height adjustably on the columns with respect to the distance from the fixed carrier, is constructed as a work table for the workpiece, which is equipped with a simple or cross slide (55) and preferably with a sub-assembly (56).

## Revendications

1. Tête porte-meule servant à usinerdes rainures et autres cavités, dans laquelle un palier d'outil de meulage rotatif et en forme de disque et des parties d'entraînement servant à l'entraînement de l'outil de meulage sont logés et qui est fixé à une partie de support, la tête porte-meule (1) étant un corps (6) en forme de barre, dans lequel l'outil de meulage (3) dépassant du corps sur les faces opposées est monté sur l'une des extrémités, du corps, en étant relié à l'autre extremité, du côté entraînement, à l'arbre portant l'outil de meulage, par l'intermédiaire d'une transmission, la tête porte-meule étant reliée à une bride de fixation (8) présentant un carter (10), en vue de recevoir des parties d'entraînement de la tête porte-meule, caractérisé en ce qu'il est prévu comme partie d'entraînement un moteur à haute fréquence (13), qui est accouplé à un arbre longitudinal qui s'étend à travers le corps (6) en forme de barre, dans un alésage longitudinal excentrique, paralè- le à l'axe longitudinal du corps, et relié à l'arbre de l'outil de meulage par l'intermédiaire d'une transmission à roues dentées (20) à roues hélicoïdales (21), et en ce que parmi les paliers (22, 23) soutenant l'arbre de l'outil de meulage, disposés des deux côtés de l'outil de meulage, le palier (22) le plus éloigné de la transmission à roue dentée est logé dans un bras (25) disposé fixe sur le corps (6) en forme de barre.

2. Machine à meuler (45) comportant une tête porte-meule selon la revendication 1, caractérisée en ce qu'un support (50) fixe est constitué par une culasse horizontale, reliée rigidement aux extrémités de deux colonnes (48, 49) verticales, sur laquelle la tête porte-meule (1) est montée mobile dans le sens de la longueur de la culasse, un support (52) guidé de manière réglable en hauteur sur les colonnes, par rapport à la distance vis-à-vis du support fixe, est réalisé sous la forme d'une table de travail pour la pièce à usiner, support équipé d'un chariot à un mouvement ou à deux mouvements rectangulaires (55) et de préférence d'un diviseur (56).
